# EUROPÄISCHE PATENTSCHRIFT

(11) **EP 3 006 197 B1**
(45) Veröffentlichungstag und Bekanntmachung des Hinweises auf die Patenterteilung: **25.04.2018**
(21) Anmeldenummer: 15002329.9
(22) Anmeldetag: 04.08.2015
(51) Int. Cl.: B31B 50/46, B31B 50/02, B31B 50/62, B31B 50/00

(54) **VORRICHTUNG UND VERFAHREN ZUM AUFRICHTEN VORWIEGEND FLÄCHIGER MATERIALZUSCHNITTE**
DEVICE AND METHOD FOR ALIGNING PREDOMINANTLY FLAT MATERIAL BLANKS
DISPOSITIF ET PROCÉDÉ D'ALIGNEMENT DE SECTIONS DE MATÉRIAU ESSENTIELLEMENT PLATES

(30) Priorität: 07.10.2014 DE 102014014939
(43) Veröffentlichungstag der Anmeldung: 13.04.2016
(73) Patentinhaber: Kolbus GmbH & Co. KG, 32369 Rahden (DE)
(72) Erfinder: Brokate, Nils, D-27245 Bahrenborstel (DE); Landwehr, Heiko, D-49406 Barnstorf (DE); Gerke, Klaus, D-27211 Bassum (DE)

(56) Entgegenhaltungen:
- DE-A1- 10 118 390
- DE-C- 521 084
- FR-A1- 2 706 355
- US-A- 2 826 127
- US-A- 3 056 337

## Beschreibung

Die vorliegende Erfindung betrifft eine Vorrichtung nach dem Oberbegriff des Anspruchs1 sowie ein Verfahren nach dem Oberbegriff des Anspruchs 7 zum Aufrichten vorwiegend flächiger Materialzuschnitte entlang vorbereiteter Biegekanten.

CN 2 330 502 Y zeigt eine Vorrichtung zur Herstellung von Schachteln aus Stanzzuschnitten. Diese umfasst ein Magazin zur Bevorratung der flächigen Stanzzuschnitte mit einer Vereinzelungseinrichtung, eine Einrichtung für den Klebstoffauftrag mit Auftragsdüsen, eine Formeinrichtung zum Aufrichten des beleimten Stanzzuschnittes zu einer Schachtel und Transporteinrichtungen zum Überführen der Zuschnitte zwischen den genannten Bearbeitungseinrichtungen. Die Formeinrichtung umfasst trichterförmige Leitelemente zum Aufrichten der Schachtel, welche aufzurichtende Bereiche des zunächst ebenen Zuschnittes erfassen und entgegen der Transportrichtung des Zuschnittes gegenüber dessen Grundfläche aufstellen.

Darüber hinaus umfasst die vorgestellte Vorrichtung schwenkbare Elemente zum Umklappen derjenigen Bereiche des Zuschnittes wie bspw. Klebelaschen, welche nicht durch die trichterförmigen Leitelemente erfasst werden.

Der Aufrichteinrichtung nachgeordnet ist eine Presseinrichtung, welche jeweils eine einzelne aufgerichtete Schachtel aufnimmt, und durch bewegliche Elemente die verklebten Flächen der Schachtel von außen andrückt. Der innere Gegenhalt wird durch den Stempel geleistet, welcher den Zuschnitt durch die Aufrichteinrichtung mit den beschriebenen trichterförmigen Leitelementen in die Presseinrichtung drückt.

Bei dem Überführen der Schachtel aus der Aufrichteinrichtung in die zu dieser beabstandeten Presseinrichtung wird die Schachtel nur innenseitig durch den Stempel mittels eines Saugers gehalten, so dass sich die Verklebungen wieder lösen und die Ausrichtung der Klebeflächen zueinander verloren gehen können, was zu Qualitätseinbußen der fertigen Schachteln führt. Darüber hinaus wird die Schachtel mit den aufgerichteten Flächen an ortsfesten Elementen gleitend bewegt, was aufgrund der in den Biegekanten wirkenden Rückstellkräfte zu Markierungen an den Außenflächen der Schachteln führt.

Neben diesen die Qualität beeinträchtigenden Nachteilen ist auch die Produktionsleistung der vorgestellten Vorrichtung stark eingeschränkt, da das Aufrichten eines nachfolgenden Zuschnittes erst erfolgen kann, wenn die Verklebung der vorangehende Schachtel so weit ausgehärtet ist, dass die Klebekräfte die Rückstellkräfte sicher übersteigen und sich die Verklebung der Schachtel bei deren Entnahme aus der Presseinrichtung nicht lösen kann. Erst dann kann der Stempel in seine Ausgangslage zurückkehren und bei einem darauf folgenden Arbeitshub den nächsten Materialzuschnitt erfassen.

Aus CN 103 786 368 A ist eine Vorrichtung zum Formen von einseitig offenen Schachteln aus flächigen Materialzuschnitten durch Aufrichten der Seitenbereiche bekannt, welche eine ortsfeste ringförmige Matrize umfasst und einen beweglichen Stempel, welcher den flächigen Materialzuschnitt in die Matrize drückt. Die formgebende innere Kontur der Matrize setzt sich in einem unmittelbar anschließenden aus vier ortsfesten Wänden gebildeten Schacht fort, welcher bereits aufgerichtete Schachteln aufnimmt. Eine erste sich in der Matrize befindliche Schachtel wird von einer zweiten bei deren Formvorgang in den Schacht voran geschoben. Dieser Vorgang wiederholt sich, so dass sich der Schacht mit ein einem Stapel Schachteln füllt. Der Schacht unterteilt sich in zwei Zonen, wobei eine erste an die Matrize anschließende Zone beheizt und eine zweite Zone gekühlt werden kann.

Aufgrund der durch das Formen in den Materialzuschnitt eingebrachten Spannungen tendieren die Schachteln sich zu öffnen, was im Schacht durch dessen Wände verhindert wird. Indem der Schacht gleichzeitig mehrere Schachteln aufnehmen kann, wird bei gleicher Produktionsleistung die je Schachtel für die Stabilisierung deren erwünschten Form verfügbare Zeit entsprechend des Fassungsvermögens des Schachtes vervielfacht. Durch die gezielte Temperaturführung in Durchlaufrichtung wird die Stabilisierung der Form zusätzlich beschleunigt.

Innerhalb des Schachtes schieben sich die Schachteln gegenseitig gegen die Reibung an den Schachtwänden weiter. Dies führt dazu dass die Schachteln stellenweise miteinander verkleben und nicht ohne deren Beschädigung voneinander getrennt werden können. Die aufgrund der in den Schachteln wirkenden Spannungen starke Reibung zwischen Schachtel und den Schachtwänden führt insbesondere bei empfindlichen Materialien zu Markierungen und Beschädigungen der Schachteln.

Dass eine Schachtel so lange in dem ihre Form stabilisierenden Schacht verbleibt, bis sie von den nachfolgenden Schachteln ausgeschoben wird, führt dazu, dass der Schacht immer mit Schachteln gefüllt ist und bspw. vor Rüstvorgängen erst aufwendig manuell durch das Personal geleert werden muss. Um die Reibung an den Wänden eines solchen festen Schachtes zu reduzieren, schlägt die DE 519 493 C vor, endlos um Rollen umlaufende Bänder in die Schachtwände zu integrieren oder die feststehenden Wände vollständig durch solche Bänder zu ersetzen. Diese Bänder sind jeweils paarweise einander gegenüberliegend angeordnet und begrenzen die Weite des Schachtes. Der Vorschub dieser Bänder wird durch Traktion der mittels eines Stempels in den Schacht eingeschobenen Schachtel erzeugt. Auf diese Weise soll ein Gleiten zwischen den Riemen und der Schachtel vermieden werden. Um Schachteln unterschiedlicher Abmessungen erzeugen zu können, ist der Abstand der Riemen eines Paares zueinander und damit die Weite des Schachtes durch einen Spindeltrieb einstellbar. Abhängig von den zusammenwirkenden Oberflächen der Riemen und der Schachteln kann Schlupf und damit Reibung nicht zuverlässig vermieden werden. Dem entgegenwirkend schlägt die DE 521 084 C vor, die Riemen mit in den Transportschacht ragenden Tragblechen auszurüsten, welche mit den vorlaufenden Kanten der in den Schacht eingeführten Schachteln einen Formschluss bilden. Um Kollisionen mit dem Stempel zu vermeiden, sind die Tragbleche gegen die Riemenoberfläche klappbar gestaltet. Die Anordnung der Tragbleche an den Riemen führt zu einer unveränderlichen Teilung. Bei niedrigen Schachteln ergeben sich damit unnötig große Abstände der Schachteln innerhalb des Schachtes zueinander und damit eine Einschränkung der möglichen Produktionsleistung der Vorrichtung. Aufgabe der Erfindung ist es daher, ein Verfahren der eingangs genannten Art und eine Vorrichtung zu dessen Durchführung zu schaffen, die von den aufgeführten Nachteilen befreit sind.
Erfindungsgemäß wird diese Aufgabe gelöst durch eine Vorrichtung nach Anspruch 1 und ein Verfahren nach Anspruch 7, wobei der Vorrichtung zum Aufrichten ausgestreckte Materialzuschnitte mit vorbereiteten Biegekanten und mit Klebstoff versehenen zu fügenden Flächen, einzeln bereitgestellt sind. Jeder Materialzuschnitt wird derart an Aufrichtelementen der Vorrichtung vorbeigeführt, dass sich dessen Seitenwände bildenden Bereiche gegenüber einem Bodenbereich aufrichten und der Materialzuschnitt zu einem einseitig offenen Hohlkörper geschlossen wird. Dazu sieht die Vorrichtung eine erste Transporteinrichtung vor, welche den bereitgestellten Materialzuschnitt erfasst und gegen die durch das aufrichten wirkenden Kräfte an den Aufrichtelementen der Vorrichtung entlang und in einen an diese Aufrichtelemente anschließenden Schacht der Vorrichtung transportiert. In einfacher Weise ist diese erste Transporteinrichtung als ein auf den Bodenbereich des Materialzuschnitts respektive Hohlkörpers wirkender Stempel gestaltet.
Der innere Querschnitt des Schachtes entspricht den Außenabmessungen der Hohlkörper, so dass Elemente des Schachtes die durch das Aufrichten geschlossenen Kanten des Hohlkörpers geschlossen halten. Dadurch wird der Hohlkörper in seiner Form gehalten, so lange er sich in dem Schacht befindet. Dieser ist so lang gestaltet, dass er mehrere hintereinander angeordnete Hohlkörper gleicher Bodenfläche aufnehmen kann, so dass sich die Verweildauer jedes Hohlkörpers in dem Schacht entsprechend verlängert. Dadurch verlängert sich auch die Zeitspanne, in der die verklebten Flächen derart stabilisiert werden, dass ein Verschieben der Klebeflächen zueinander oder gar ein Öffnen der Verklebungen sicher vermieden werden. Diese Aushärtezeit, in der die Verklebungen vor Belastung geschützt sind ergibt sich aus der Produktionsleistung der Vorrichtung und der Länge des Schachtes. Erfindungsgemäß umfasst der Schacht wenigstens eine weitere Transporteinrichtung, welche den Vorschub der aufgenommenen Hohlkörper innerhalb des Schachtes in dessen Längsrichtung sicherstellt, wobei die Hohlkörper stets zueinander beabstandet sind. Damit wird ein unbeabsichtigtes Verkleben der Hohlkörper miteinander auch bei ggf. herausquellenden Klebstoffresten verhindert und ein Leeren des Schachtes auf einfache Weise ermöglicht. Wenigstens ein Transportelement der Transporteinrichtung erfasst dabei eine der durch das Aufrichten verklebten Kanten oder dieser benachbarte Flächen derart in einer Nut des Transportelementes, dass das Transportelement den Hohlkörper förderwirksam erfasst und selbst die Kante geschlossen hält. Auf diese Weise kann die Konstruktion des Schachtes mit dessen wenigstens einer Transporteinrichtung sehr kompakt und einfach gehalten werden, und Relativbewegungen zwischen der verklebten Kante und dem diese geschlossen haltenden Element während des Vorschubes des Hohlkörpers und damit Beschädigungen des Hohlkörpers werden vermieden. In vorteilhafter Gestaltung der Vorrichtung ist jeder durch das Aufrichten verklebten Kante des Hohlkörpers eine Transporteinrichtung mit jeweils diese zugeordnete Kante geschlossen haltendem Transportelement vorgesehen, wodurch alle verklebten Kanten in gleicher Weise zum Aushärten fixiert werden. Darüber hinaus wirken somit sämtliche Haltekräfte der Transporteinrichtungen unmittelbar stabilisierend auf alle Klebestellen. Auf ortsfeste Leitelemente, an denen die Hohlkörper unter Reibung und der Gefahr von Beschädigungen gleiten kann auf diese Weise insbesondere bei kleinen Abmessungen der Hohlkörper verzichtet werden.

Vorzugsweise umfasst jedes der den Hohlkörper im Bereich einer Kante erfassendes Transportelement eine diese Kante aufnehmende Nut, so dass ein Formschluss zwischen dem Transportelement und der aufgenommenen Kante erzeugt wird und es auf besonders einfache Weise möglich ist die Kante geschlossen zu halten.

In bevorzugter Gestaltung der Vorrichtung, ist das Transportelement derart gestaltet, dass es neben der Transportfunktion auch das Aufrichten des jeweils erfassten Seitenbereiches bewirkt, so dass auf separate Aufrichtelemente verzichtet werden kann, was eine einfache und übersichtliche Konstruktion einer kombinierten Aufricht- und Halteeinrichtung ermöglicht.

Um den Aufbau der in dem Schacht wirkenden Transporteinrichtung einfach zu halten und auf einfache Weise einstellbare Abstände der Hohlkörper zueinander im Schacht zu ermöglichen, umfasst die Transporteinrichtung ein umlaufendes Transportelement, wie bspw. einen Riemen. In diesem Fall bildet der den Schachteinlauf bildende Umlenkradius des umlaufenden Transportelementes das Aufrichtelement.

Ein produktschonender Transport sowie variable Abstände der Hohlkörper zueinander durch veränderbare Bewegungsprofile wird durch einen mit der Steuerung der Vorrichtung verbundener steuerbarer Antrieb der wenigstens einen zweiten Transporteinrichtung erreicht.

Eine beispielhafte Ausführungsform des erfindungsgemäßen Verfahrens und einer Vorrichtung zu dessen Durchführung wird anhand der Figuren detailliert beschrieben. Es zeigen:
- **Fig. 1**: eine perspektivische Darstellung eines Ausschnittes einer Aufrichtvorrichtung mit bereitliegendem Zuschnitt;
- **Fig. 2**: eine perspektivische Darstellung eines Ausschnittes einer Aufrichtvorrichtung mit aufgerichtetem Hohlkörper;
- **Fig. 3**: eine perspektivische Darstellung eines die Hohlkörper aufnehmenden Schachtes;
- **Fig. 4**: eine Ansicht einer Transporteinrichtung des die Hohlkörper aufnehmenden Schachtes in Transportrichtung.

Figur 1 zeigt einen für das Aufrichten vorbereiteten Materialzuschnitt 1, welcher der Aufrichteinrichtung bereitgestellt ist. Dessen den Boden 6 und die Seitenwände 3 des zu erzeugenden Hohlkörpers 2 bildenden Bereiche kommen dabei in derselben Ebene oberhalb der Aufrichtelemente 7 zu liegen. Die zu verklebenden Flächen 5 sind bereits mit Klebstoff versehen und der Zuschnitt ist zu den Aufrichtelementen 7 ausgerichtet.

Die Vorrichtung umfasst neben den Aufrichtelementen 7 Transporteinrichtungen 9, welche jeweils eine durch das Aufrichten des Hohlkörpers 2 erzeugte Kante 4 erfassen und einen sich in Transportrichtung S der Hohlkörper erstreckenden Schacht 8 bilden, welcher mehrere aufgerichtete Hohlkörper 2 aufnehmen kann. Der Schacht 8 ist entsprechend der Transportrichtung S gegenüber der Vertikalen geneigt, wodurch bei geringem Platzbedarf und guter Zugänglichkeit eine große Länge des Schachtes 8 und damit eine große Aufnahmekapazität erreicht werden können und eine einfache Zufuhr der Materialzuschnitte 1 möglich wird.

Der wie in Figur 1 gezeigte bereitgestellte Zuschnitt wir durch einen nicht dargestellten, in einer Ausgangsstellung startenden und in Transportrichtung S wirkenden Stempel entlang der Aufrichtelemente 7 so weit in den Schacht eingeführt, dass sich die Seitenflächen 3 aufrichten und der so erzeugte Hohlkörper 2 sicher von den Transporteinrichtungen 9 des Schachtes 8 erfasst wird. Anschließend kehrt der Stempel in umgekehrter Richtung in seine Ausgangsstellung zurück.

Die Aufrichtelemente 7 werden durch Rollen gebildet, welche in einfacher Weise frei drehbar gelagert und mit einer elastischen Oberfläche ausgestattet sind, so dass Beschädigungen des Zuschnittes 1 bzw. des Hohlkörpers 2 vermieden werden. Diese Rollen sind jeweils paarweise angeordnet, wobei jeder durch das Aufrichten in Transportrichtung S zu erzeugenden Kanten 4 ein Paar Rollen 7 zugeordnet ist, so dass auf jede der Seitenwände 3 jeweils zwei unterschiedlichen Paaren zugehörige Rollen 7 wirken. Die Rollen 7 sind wie in Figur 4 gezeigt derart ausgerichtet, dass ihre Drehachse jeweils parallel zu der durch sie aufgerichteten Seitenwand 3 und senkrecht zur Transportrichtung S orientiert ist.

Jede der Transporteinrichtungen 9 umfasst einen sich im wesentlichen in Transportrichtung S erstreckenden Träger 14, an dessen dem Schachtausgang zuweisenden Ende eine Riemenscheibe 11 und an dessen dem Schachteingang zuweisenden Ende eine Umlenkrolle 12 angeordnet sind. Als Transportelement umschlingt ein Riemen 10 die Riemenscheibe 11 und die Umlenkrolle 12. Zum Einstellen der Riemenspannung ist eine ebenfalls an dem Träger 14 befestigte Spannrolle 17 vorgesehen. Der die Hohlkörper 2 erfassende Trum des Riemens 10 ist durch eine Schiene 13 unterstützt, so dass der Riemen 10 sowohl in Transportrichtung geführt wird als auch ohne übermäßige Spannung des Riemens 10 eine die Hohlkörper 2 haltende Normalkraft auf die Hohlkörper übertragen kann. Diese Schiene13 ist gegenüber dem Träger 14 derart gefedert befestigt, dass auch bei geringfügig fehlerhafter Positionierung der Transporteinrichtung 9 oder bei abweichenden Abmessungen der Hohlkörper diese einerseits sicher gehalten, andererseits aber auch nicht beschädigt werden. Abhängig von dem zu verklebenden Material und eingesetzten Klebstoff kann ein derart gezielt aufgebrachter Druck auf die Klebeflächen das Abbinden beschleunigen.

Die Transporteinrichtungen 9 sind jeweils in der durch die Böden 6 der Hohlkörper 2 aufgespannten Flächen verschiebbar, so dass sie auf unterschiedliche Formate der Zuschnitte 1 respektive Hohlkörper 2 eingestellt werden können. Dabei sind die Riemen 10 jeweils symmetrisch zu der ihnen zugeordneten Kante 4 der Hohlkörper 2 ausgerichtet, wie in Figur 4 dargestellt. Um zusätzlich zu der Transportfunktion die frisch verklebte Kante 4 gegen die in den Biegekanten wirkenden Rückstellkräfte geschlossen zu halten, weisen die Riemen 10 auf ihrer Tragseite eine Nut mit dem Querschnitt eines gleichseitigen Dreiecks auf, wobei der Öffnungswinkel, wie in Figur 4 dargestellt, der Kontur der zu haltenden Kante 4 entspricht. Um trotz des dadurch recht dicken Querschnittes des Riemens 10 kleine Umlenkradien zu ermöglichen, weisen diese eine Sommerung auf.

Figur 3 zeigt, wie vier solcher Transporteinrichtungen 9 einen mehrere quaderförmige Hohlkörper 2 aufnehmenden Schacht 8 bilden. Mit einer geänderten Anordnung und ggf. Anzahl an Transporteinrichtungen 9 können auch Hohlkörper anderer Geometrien erzeugt werden. Der dargestellte Abstand a der Hohlkörper 2 zueinander wird durch das Zusammenspiel der Bewegungsprofile des nicht dargestellten Stempels einerseits und der Riemen 10 der Transporteinrichtungen 9 andererseits erzeugt. Um diese Abstände unabhängig von der Höhe der Hohlkörper 2 zu erzeugen, ist für die Transporteinrichtungen 9 ein nicht dargestellter steuerbarer Antrieb 19 vorgesehen, welcher mit der Steuerung C der Vorrichtung verbunden ist.

Um ein Wölben der Seitenwände 3 nach außen bei großen Formaten zu unterdrücken, sind zusätzliche Führungen 15 vorgesehen, die mittig zwischen jeweils zwei Transporteinrichtungen 9 angeordnet sind.

In einer alternativen Ausführung wird auf die Aufrichtelemente 7 verzichtet und deren Funktion wird jeweils von dem um die Umlenkrollen 12 geschlungenen Einlaufbereich der Riemen 10 erfüllt.

## Patentansprüche

1. **Vorrichtung** zum Aufrichten vorwiegend flächiger Materialzuschnitte (1) entlang vorbereiteter Biegekanten zu einseitig offenen Hohlkörpern (2), wenigstens umfassend
• Aufrichtelemente (7) zum Aufrichten der Seitenbereiche (3) der Hohlkörper (2),
• einen Schacht (8) zur Aufnahme mehrerer aufgerichteter Hohlkörper (2), wobei der Innenquerschnitt des Schachtes (8) den Außenabmessungen der Hohlkörper (2) entspricht und der Schacht (8) wenigstens die von den Seitenbereichen (3) gebildete Kanten (4) der aufgerichteten Hohlkörper (2) geschlossen haltende Elemente umfasst, sowie
• eine erste Transporteinrichtung, welche die Materialzuschnitte (1) an den Aufrichtelementen (7) entlang führt und in den Schacht (8) einbringt,
• eine zweite Transporteinrichtung (9) zum Transport der im Schacht (8) befindlichen Hohlkörper (2) in Längsrichtung (S) des Schachtes,
**dadurch gekennzeichnet, dass** die wenigstens eine zweite Transporteinrichtung (9) wenigstens ein Transportelement (10) umfasst, welches derart angeordnet ist, dass es den Hohlkörper (2) an einer seiner durch das Aufrichten geschlossenen Kanten (4) erfasst, indem das Transportelement (10) diese Kante (4) in einer Nut aufnimmt.

2. Vorrichtung nach Anspruch 1, **dadurch gekennzeichnet, dass** jedem der aufgerichteten Seitenbereiche (3) des Hohlkörpers (2) jeweils wenigstens eine Transporteinrichtung (9) zugeordnet ist.

3. Vorrichtung nach einem der Ansprüche 1 bis 2, **dadurch gekennzeichnet, dass** wenigstens ein Aufrichtelement (7) von dem wenigstens einen Transportelement (10) gebildet wird.

4. Vorrichtung nach einem der Ansprüche 1 bis 3, **dadurch gekennzeichnet, dass** das wenigstens eine Transportelement (10) der zweiten Transporteinrichtung (9) umlaufend ist.

5. Vorrichtung nach einem der vorangehenden Ansprüche, **gekennzeichnet durch** einen mit der Steuerung (C) der Vorrichtung verbundenen steuerbaren Antrieb (19) der wenigstens einen zweiten Transporteinrichtung (9).

6. **Verfahren** zum Aufrichten vorwiegend flächiger Materialzuschnitte (1) entlang vorbereiteter Biegekanten zu einseitig offenen Hohlkörpern (2), indem die flächigen und an den zu fügenden Flächen (5) mit Klebstoff versehenen Materialzuschnitte (1) an Elementen (7) vorbeigeführt werden, welche die Seitenbereiche (3) aufrichten und die so aufgerichteten Hohlkörper (2) sukzessive in einen Schacht (8) eingebracht werden, in welchem die Kanten (4) geschlossen gehalten werden und dabei deren Verklebungen aushärten, wobei sich mehrere der Hohlkörper (2) gleichzeitig in dem Schacht (8) befinden, wobei die Hohlkörper (2) in dem Schacht (8) in dessen Längsrichtung (S) zueinander beabstandet gefördert werden und diesen jeweiligen Abstand (a) während des Transportes beibehalten,
**dadurch gekennzeichnet, dass** die sich in dem Schacht (8) befindlichen Hohlkörper (2) an wenigstens einer ihrer durch das Aufrichten geschlossenen Kanten (4) jeweils von einer Transporteinrichtung (9) förderwirksam erfasst werden, wobei die wenigstens eine erfasste Kante (4) von dem sie erfassenden Transportelement (10) der Transporteinrichtung (9) geschlossen gehalten wird.

7. Verfahren nach Ansprüche 6, **dadurch gekennzeichnet, dass** wenigstens ein Seitenbereich (3) des Materialzuschnittes (1) durch ein Transportelement (10) der Transporteinrichtung (9) aufgerichtet wird.

8. Verfahren nach einem der Ansprüche 6 bis 7, **gekennzeichnet durch** ein veränderbares Bewegungsprofil des wenigstens einen Transportelementes (10).

## Claims

1. A **device** for erecting predominantly flat material blanks (1) along prepared bending edges into hollow bodies (2) that are open on one side, comprising at least
• erecting elements (7) for erecting the lateral regions (3) of the hollow bodies (2),
• a shaft (8) for receiving multiple erected hollow bodies (2), wherein the inside cross section of the shaft (8) corresponds to the outside dimensions of the hollow bodies (2) and the shaft (8) comprises elements, by means of which at least the edges (4) of the erected hollow bodies (2) formed by the lateral regions (3) are held closed, as well as
• a first transport device that guides the material blanks (1) along the erecting elements (7) and introduces them into the shaft (8) and
• a second transport device (9) for transporting the hollow bodies (2) located in the shaft (8) in the longitudinal direction (S) of the shaft,
**characterized in that** the at least one second transport device (9) comprises at least one transport element (10), which is arranged in such a way that it takes hold of the hollow body (2) on one of its edges (4), which are closed due to the erecting process, due to the transport element (10) receiving this edge (4) in a groove.

2. The device according to claim 1, **characterized in that** at least one transport device (9) is respectively assigned to each of the erected lateral regions (3) of the hollow body (2).

3. The device according to one of claims 1-2, **characterized in that** at least one erecting element (7) is formed by the at least one transport element (10).

4. The device according to one of claims 1-3, **characterized in that** the at least one transport element (10) of the second transport device (9) revolves.

5. The device according to one of the preceding claims, **characterized by** a controllable drive (19) of the at least one second transport device (9), which is connected to the control (C) of the device.

6. A **method** for erecting predominantly flat material blanks (1) along prepared bending edges into hollow bodies (2) that are open on one side by guiding the flat material sections (1), which are provided with glue on the surfaces (5) to be joined, past elements (7) that erect the lateral regions (3) and successively introducing the thusly erected hollow bodies (2) into a shaft (8), in which the edges (4) are held closed such that their glue joins cure, wherein multiple hollow bodies (2) are simultaneously located in the shaft (8), and wherein the hollow bodies (2) in the shaft (8) are transported in the longitudinal direction (S) thereof at a distance from one another and this respective distance (a) is maintained during the transport,
**characterized in that** the hollow bodies (2) located in the shaft (8) are respectively taken hold of by a transport device (9) on at least one of their edges (4), which are closed due to the erecting process, and thereby effectively transported, wherein the at least one edge (4) is held closed by the transport element (10) of the transport device (9) taking hold of it.

7. The method according to claim 6, **characterized in that** at least one lateral region (3) of the material blank (1) is erected by a transport element (10) of the transport device (9).

8. The method according to one of claims 6-7, **characterized by** a variable motion profile of the at least one transport element (10).

## Revendications

1. **Dispositif** destiné à redresser des coupons de matière (1) prioritairement plans le long d'arêtes de flexion préparées en des corps creux (2) ouverts d'un côté, comprenant au moins
• des éléments redresseurs (7) pour redresser les zones latérales (3) des corps creux (2),
• une gaine (8) destinée à recevoir plusieurs corps creux (2) redressés, la section transversale de la gaine (8) correspondant aux dimensions extérieures des corps creux (2) et la gaine (8) englobant au moins les éléments maintenant fermées les arêtes (4) formées par les zones latérales (3) des corps creux (2) redressés, ainsi
• qu'un premier système de transport, lequel guide les coupons de matière (1) le long des éléments redresseurs (7) et les introduit dans la gaine (8),
• qu'un deuxième système de transport (9) destiné à transporter les corps creux (2) se trouvant dans la gaine (8) dans la direction longitudinale (S) de la gaine,
**caractérisé en ce que** l'au moins un deuxième système de transport (9) comprend au moins un élément de transport (10), lequel est placé de sorte à saisir le corps creux (2) sur l'une de ses arêtes (4) fermées par le redressement, **en ce que** l'élément de transport (10) reprend ladite arête (4) dans une rainure.

2. Dispositif selon la revendication 1, **caractérisé en ce qu'**à chacune des zones latérales (3) des corps creux (2) est chaque fois associé au moins un système de transport (9).

3. Dispositif selon l'une quelconque des revendications 1 à 2, **caractérisé en ce qu'**au moins un élément redresseur (7) est formé par l'au moins un élément de transport (10).

4. Dispositif selon l'une quelconque des revendications 1 à 3, **caractérisé en ce que** l'au moins un élément de transport (10) du deuxième système de transport (9) est en révolution.

5. Dispositif selon l'une quelconque des revendications précédentes,
**caractérisé par** un entraînement (19) pilotable de l'au moins un deuxième système de transport (9), connecté sur le système de commande (C) du dispositif.

6. **Procédé** destiné à redresser des coupons de matière (1) prioritairement plans le long d'arêtes de flexion préparées en des corps creux (2) ouverts sur un côté, en ce qu'on fait passer des coupons de matière (1) plans et pourvus d'agent adhésif sur les surfaces (5) à joindre devant des éléments (7), lesquels redressent les zones latérales (3) et on introduit successivement les corps creux (2) ainsi redressés dans une gaine (8) dans laquelle les arêtes (4) sont maintenues fermées et solidifient ainsi leurs collage, plusieurs corps creux (2) se trouvant simultanément dans la gaine (8), les corps creux (2) étant convoyés dans la gaine (8) avec un écart mutuel dans la direction longitudinale (S) de celle-ci et gardant ledit écart respectif (a) pendant le transport,
**caractérisé en ce que** les corps creux (2) se trouvant dans la gaine (8) sont saisis en convoyage actif par au moins l'une (4) de leurs arêtes fermées par le redressement, chaque fois par un système de transport (9), l'au moins une arête (4) saisie étant maintenue fermée par l'élément de transport (10) du système de transport (9) qui la saisit.

7. Procédé selon la revendication 6, **caractérisé en ce qu'**au moins une zone latérale (3) du coupon de matière (1) est redressée par un élément de transport (10) du système de transport (9).

8. Procédé selon l'une quelconque des revendications 6 ou 7, **caractérisé par** un profil de déplacement variable de l'au moins un élément de transport (10).
